# EUROPÄISCHE PATENTSCHRIFT

(11) **EP 2 710 183 B1**
(45) Veröffentlichungstag und Bekanntmachung des Hinweises auf die Patenterteilung: **06.04.2016**
(21) Anmeldenummer: 12719726.7
(22) Anmeldetag: 09.05.2012
(51) Int. Cl.: D06F 58/28

(54) **TROCKNER MIT FEUCHTESENSOR SOWIE VERFAHREN ZU SEINEM BETRIEB**
DRYER HAVING A MOISTURE SENSOR AND METHOD FOR OPERATING SAME
SÉCHOIR À CAPTEUR D'HUMIDITÉ ET PROCÉDÉ PERMETTANT DE FAIRE FONCTIONNER LEDIT SÉCHOIR

(30) Priorität: 20.05.2011 DE 102011076220
(43) Veröffentlichungstag der Anmeldung: 26.03.2014
(73) Patentinhaber: BSH Hausgeräte GmbH, 81739 München (DE)
(72) Erfinder: HEYER-WEVERS, Marcus, 10585 Berlin (DE); MOSCHÜTZ, Harald, 14979 Großbeeren (DE); SCHLIECKER, Gudrun, 10967 Berlin (DE); SCHNEIDER, Thomas, 13467 Berlin (DE)
(86) Internationale Anmeldenummer: PCT/EP2012/058539
(87) Internationale Veröffentlichungsnummer: WO 2012/159883

(56) Entgegenhaltungen:
- DE-A1- 3 329 821
- JP-A- 5 184 791
- US-A1- 2009 178 295
- US-A1- 2011 041 562

## Beschreibung

Die Erfindung betrifft einen Trockner, umfassend eine Trocknungskammer zur Aufnahme von Wäschestücken, einen Feuchtesensor, eine Steuereinrichtung und einen Prozessluftkanal, in dem sich eine Heizung zur Erwärmung von Luft und ein Gebläse befinden, wobei als Feuchtesensor außerhalb der Trocknungskammer mindestens ein optischer Betauungssensor angeordnet ist, sowie ein Verfahren zu seinem Betrieb.

Ein Trockner der eingangs definierten Gattung geht hervor aus der JP 05-184791 A. Dort ist ein Trockner zum Trocknen von Wäsche beschrieben, welcher als Abluft-Trockner ausgebildet ist und mit Feuchtigkeit beladene Abluft durch ein Rohr abführt. Um Bildung von Tau, also Kondensat, in dem Rohr zu verhindern, ist das Rohr mit einem Sensor zum Feststellen einer Bildung von Tau versehen. Weist dieser Sensor eine Bildung von Tau nach, so veranlasst er eine Steuereinrichtung des Trockners, während eines vorgegebenen Zeitraums das Rohr zu trocknen.

Aus der US 2009/0178295 A1 geht ein Trockner hervor, in welchen eine Dampferzeugereinrichtung eingesetzt ist. Diese Dampferzeugereinrichtung enthält einen Dampferzeuger und einen Sensor, der eine vorbestimmte Bedingung in dem arbeitenden Trockner messen kann, insbesondere eine relative Feuchte oder eine optische Strahlung. Es kann auch eine Mehrzahl von Sensoren eingesetzt sein.

In einem Wäschetrockner (im Folgenden als "Trockner" abgekürzt) werden feuchte Wäschestücke mittels warmer und trockener Prozessluft getrocknet. Der Begriff "Trockner" wie er hierin verwendet wird, steht für Trockner als solche, aber auch für Waschtrockner, in denen Wäschestücke auch gewaschen werden können. Waschtrockner sind beliebt, weil darin in einem Gerät auf platzsparende Weise die Funktionen einer Waschmaschine und eines. Wäschetrockners kombiniert sind. Außerdem ist ein Waschtrockner bereits mit einem Wasseranschluss versehen, sodass Wasser nicht nur zum Waschen von Wäsche, sondern auch für eine weitergehende Behandlung von Wäschestücken zur Verfügung steht.

In einem Trockner ist es sinnvoll, dass ein Trocknungsverfahren nur bis zu einem bestimmten Feuchtigkeitsgehalt ("Restfeuchte") der Wäschestücke durchgeführt wird. Es kann nämlich für die weitere Behandlung der Wäschestücke nachteilig sein, wenn die Trocknung zulange durchgeführt wird und die Wäschestücke weniger Feuchtigkeit enthalten als sie dies bei Lagerung unter normalen Umgebungsbedingungen in einem Schrank tun; sie sind dann nämlich sehr steif und können nur schlecht gefaltet oder gebügelt werden. Außerdem sollte ein Trocknungsverfahren aus Gründen der Energieeffizienz nur solange durchgeführt werden, bis eine gewünschte Restfeuchte der getrockneten Wäsche erreicht ist. Ein darüber hinaus gehendes Trocknungsverfahren würde zu einem unnötigen Energieverbrauch führen. Schließlich wäre bei zu trockener Wäsche beim anschließenden Bügeln eine erneute Befeuchtung der Wäschestücke notwendig.

Es ist daher sinnvoll, ein Trocknungsverfahren bei Erreichen einer vorgegebenen Restfeuchte der getrockneten Wäschestücke automatisch zu beenden. Hierzu muss in der Regel durch ein geeignetes Verfahren der Feuchtigkeitsgehalt von Wäschestücken gemessen werden.

Die Bestimmung der Feuchtigkeit der Wäschestücke kann auf verschiedene Weise erfolgen, beispielsweise durch Messung von elektrischen Eigenschaften, die von der Feuchtigkeit der Wäschestücke abhängigen, insbesondere der elektrischen Leitfähigkeit der Wäschestücke. Hierzu können als Feuchtesensoren zwei Elektroden so in einer Trocknungskammer des Trockners, die in der Regel als Trommel ausgestaltetet ist, platziert sein, dass sie die feuchten Wäschestücke kontaktieren. Es wird dann eine elektrische Spannung an die Elektroden angelegt und die Stromstärke bzw. der elektrische Leitwert zwischen den Elektroden gemessen. Unterschreitet die gemessene Stromstärke bzw. der gemessene elektrische Leitwert einen jeweils vorgegebenen Schwellenwert, so lässt dies auf das Erreichen einer gewünschten Restfeuchte schließen, so dass ein Trocknungsverfahren beendet werden kann.

Eine weitere bekannte Möglichkeit besteht darin, dass während einer Aufheizphase in einem Trocknungsverfahren Temperaturen, Heizenergiemengen und Zeiträume, während derer sich bestimmte Veränderungen in solchen Messungen ergeben, gemessen und aus solchen Messungen eine für das Trocknungsverfahren unter den gegebenen Bedingungen insgesamt aufzuwendende Zeit oder Heizenergiemenge bestimmt wird. Dazu wird insbesondere an geeigneten Stellen im Prozessluftkanal die Temperatur der Prozessluft gemessen, beispielsweise vor und hinter einem Wärmetauscher, an dem die in den feuchten Wäschestücken enthaltene und mit der feuchtwarmen Prozessluft aus der Trocknungskammer beförderte Feuchtigkeit kondensiert.

Ebenfalls bekannt ist es, die Temperatur der von den zu trocknenden Wäschestücken abströmenden Prozessluft zu messen und einen in einer späten Phase des Trocknungsprozesses eintretenden Anstieg der Temperatur auszuwerten; dieser Anstieg ergibt sich, wenn die Wäschestücke schon weitgehend trocken sind, dementsprechend nur noch wenig zu verdampfende Feuchtigkeit in den Wäschestücken vorliegt und somit die Prozessluft weniger Feuchtigkeit aus den Wäschestücken aufnimmt. In einem Trocknungsverfahren, bei dem die den Wäschestücken mittels der Prozessluft entzogene Feuchtigkeit in einem Kondensator auskondensiert wird, kann dazu auch eine Temperaturdifferenz über dem Kondensator gemessen werden. Auch aus einer solchen Messung kann auf die verbliebene geringe Restfeuchte der getrockneten Wäschestücke und damit eine insgesamte Dauer des Trocknungsverfahrens geschlossen werden, so dass das Trocknungsverfahren bei einer vorbestimmten Restfeuchte beendet werden kann.

Die bekannten Verfahren ermöglichen außerdem, insbesondere wenn die Menge an zu trocknenden Wäschestücken gut angegeben werden kann, eine Abschätzung der zum Trocknen erforderlichen Heizenergie.

Die DE 10 2006 053 274 A1 offenbart ein Verfahren zum Ermitteln der Ladungsmenge an Wäsche in einem Laderaum mit Luftauslass eines Wäschetrockners, wobei die absolute Luftfeuchtigkeit im Luftauslass aus dem Laderaum mittels eines Feuchtesensors gemessen wird und die Ladungsmenge im Laderaum durch Ermittlung des Maximalwerts und/oder des Verlaufs der absoluten Luftfeuchtigkeit im Luftauslass aus dem Laderaum bestimmt wird. Sobald die Wäschemenge und gegebenenfalls weitere Werte wie die Restfeuchte bestimmt sind, kann die Steuerung darauf den Ablauf des Trocknungsvorganges bezüglich Zeit, Luftzufuhr und eventuell Lufttemperatur abstellen.

Die US 2011/0041562 A1 beschreibt ein Wäschebehandlungsgerät mit mindestens einem Sensor, der funktionell an die Behandlungskammer gekoppelt ist und der mindestens ein Signal ausgibt, welches indikativ für die Feuchtigkeit im Innern der Behandlungskammer ist und welches in der Steuerung zum Ingangsetzen einer Feuchtigkeitsreduktionsvorrichtung in Übereinstimmung mit einem Feuchtigkeitsreduktionsprogramm verwendet wird. Die internen Feuchtesensoren können überall im Prozessluftkanal, z.B. in der Behandlungskammer, im Zuluftrohr, in der Kindersicherheitsabzugsöffnung oder im Abluftrohr angeordnet sein. Jede Sensorart, die in der Lage ist, die relative oder absolute Feuchtigkeit zu bestimmen wie beispielweise Infrarotsensoren, kapazitive Sensoren, resistive Sensoren sowie Sensoren elektrischer Leitfähigkeit, kann benutzt werden.

Die bei diesen Verfahren eingesetzten Sensoren haben jedoch Nachteile. Beim Einsatz von Leitfähigkeitssensoren ist der Sensor nicht galvanisch von der auswertenden Elektronik entkoppelt, so dass sich hier aufgrund einer möglichen Kopplung Probleme ergeben können. Temperatursensoren (z.B. NTC-Widerstände), welche in die Luftströmung hineinragen, deren Temperatur zu messen ist, können in ihrer Funktionsweise durch anhaftende Verunreinigungen (Flusen, Kalk, usw.) beeinträchtigt werden. Außerdem ist bei dem vorgenannten Einsatz von Temperatursensoren eine Zuordnung zwischen gemessenen Temperaturwerten und einem Trocknungsfortschritt, z.B. dem Feuchtigkeitsgehalt der Wäsche, schwierig.

Ein Trockner und insbesondere ein Waschtrockner weist Flächen auf, an denen sich beim Kontakt mit feuchtwarmer Prozessluft Feuchtigkeit niederschlagen kann. Es kann somit zu einer Betauung verschiedener mit der feuchtwarmen Prozessluft in Verbindung stehender Flächen kommen.

Die JP 5 184 791 A offenbart einen Wäschetrockner mit einer Taukondensationsvorrichtung, wobei ein Sensor zum Nachweis einer Betauung in einem Teil des Abluftrohrs angeordnet ist. Dabei wird mittels des im Abluftrohr angeordneten Sensors die Feuchtigkeit im Abluftrohr detektiert. Die Steuerung führt, wenn der vom Sensor gemessene Wert einen konstanten Wert überschreitet, für eine bestimmte Zeit einen Taukondensationsverhinderungs-Arbeitsgang durch.

Die DE 10 2005 016 640 A1 beschreibt eine faseroptische Sensorvorrichtung zur Detektion von Betauung und/oder zur Temperaturmessung mit einer Lichtquelle, einer mit der Lichtquelle verbundenen Lichtsendefaser, einer Lichtempfangsfaser und einem mit der Lichtempfangsfaser verbundenen Lichtdetektor, sowie einem mit Lichtsendefaser und Lichtempfangsfaser verbundenen optisch transparenten Sensorkopf. Auf der Außenfläche des Sensorkopfes sind eine erste und eine zweite hohlgewölbte Grenzfläche derart ausgebildet und angeordnet, dass von der ersten hohlgewölbten Grenzfläche das über die Lichtsendefaser in das Sensorelement eingekoppelte Licht auf die zweite hohlgewölbte Grenzfläche reflektiert wird und von der zweiten hohlgewölbten Grenzfläche das reflektierte Licht in die Lichtempfangsfaser ausgekoppelt wird.

Aufgabe der Erfindung war es vor diesem Hintergrund, einen Trockner sowie ein Verfahren zu seinem Betrieb bereitzustellen, mit dem ein Trocknungsverfahren anhand der ermittelten Restfeuchte in Wäschestücken besser gesteuert werden kann. Insbesondere soll ein Zeitpunkt für die Beendigung eines Trocknungsverfahrens anhand der ermittelten Restfeuchte bestimmt werden können. Der Waschtrockner soll vorzugsweise einfach zu bedienen sein und einen einfachen Aufbau aufweisen.

Die der Erfindung zugrunde liegende Aufgabe wird durch einen Trockner und ein Verfahren zu seinem Betrieb gemäß jeweiligem unabhängigem Patentanspruch gelöst. Bevorzugte Ausgestaltungen der Erfindung sind in den jeweils abhängigen Patentansprüchen aufgeführt. Bevorzugten Ausgestaltungen des erfindungsgemäßen Trockners entsprechen bevorzugte Ausgestaltungen des erfindungsgemäßen Verfahrens, auch wenn hierin nicht jeweils gesondert darauf hingewiesen wird.

Gegenstand der Erfindung ist somit ein Trockner, umfassend eine Trocknungskammer zur Aufnahme von Wäschestücken, einen Feuchtesensor, eine Steuereinrichtung und einen Prozessluftkanal, in dem sich eine Heizung zur Erwärmung von Luft und ein Gebläse befinden, wobei als Feuchtesensor außerhalb der Trocknungskammer mindestens ein optischer Betauungssensor angeordnet ist. Auch ist in der Steuereinrichtung ein Zusammenhang zwischen einem Betauungsgrad des Betauungssensors zu einem Zeitpunkt tₛ in einem Trocknungsprogramm und einer Dauer t_{prog} des Trocknungsprogramms hinterlegt.

Hierbei bedeutet "außerhalb der Trocknungskammer" insbesondere einen Raum, wie z.B. einen Behälter oder ein Rohr, bei denen eine Wand des Raums mit feuchtwarmer Prozessluft in Kontakt gelangen und dadurch mit Feuchtigkeit betaut werden kann.

Ein Betauungssensor ist ein Sensor, dessen physikalische Eigenschaften sich aufgrund der Benetzung einer Oberfläche des Sensors mit einer Flüssigkeit, insbesondere einer wässrigen Flüssigkeit, also z.B. einer Betauung mit Wasser, ändern. Zu den physikalischen Eigenschaften können beispielsweise elektrische oder optische Eigenschaften gehören. Im letzteren Fall handelt es sich um einen optischen Betauungssensor. In jedem Falle kommt es nicht darauf an, dass ein Betauungssensor tatsächlich die Betauung irgendeiner Oberfläche oder dergleichen misst, sondern darauf, dass der Betauungssensor eine Messung unter Nutzung einer Betauung an seiner eigenen Oberfläche oder einem bestimmten Teil derselben vornimmt.

Erfindungsgemäß ist der mindestens eine Betauungssensor ein optischer Betauungssensor.

Für den erfindungsgemäßen Trockner ist es besonders vorteilhaft, wenn er Stellen aufweist, an denen eine Betauung eines Betauungssensors besonders gut gemessen werden kann.

Erfindungsgemäß ist in der Steuereinrichtung des Trockners ein Zusammenhang zwischen einem Betauungsgrad des Betauungssensors zu einem Zeitpunkt tₛ in einem Trocknungsprogramm und einer Dauer t_{prog} des Trocknungsprogramms hinterlegt. Hierbei kann die Messung der Zeit t und damit der Bezugspunkt für den Zeitpunkt tₛ beispielsweise das Anschalten des Trockners und insbesondere der Heizung, aber auch das Erreichen eines vorgegebenen Temperaturwertes sein.

Im Allgemeinen gibt es eine mehr oder weniger ausgeprägte Abhängigkeit dieses Zusammenhangs von der Beladungsmenge des Trockners mit Wäschestücken. Vorzugsweise ist daher in der Steuereinrichtung des Trockners der Zusammenhang zwischen dem Betauungsgrad des Betauungssensors und der Dauer t_{prog} eines Trocknungsprogramms für unterschiedliche Beladungsmengen mit Wäschestücken hinterlegt.

Die Beladungsmenge mit Wäschestücken kann von einem Benutzer des Trockners vorgegeben oder auf geeignete Weise im Trockner automatisch gemessen werden, beispielsweise anhand der Gewichtszunahme der Trocknungskammer. Beispielsweise könnte ein Benutzer die Beladungsmenge manuell am Trockner eingeben und so der Steuereinrichtung zur weiteren Verarbeitung zuführen.

Die Steuereinrichtung ist vorzugsweise so ausgestaltet, dass eine Dauer t_{prog} eines Trocknungsprogramms bestimmt werden kann, so dass ein Trocknungsprogramm zu einem gewünschten optimalen Zeitpunkt beendet werden kann. Es ist allerdings auch möglich, dass die für ein vorgegebenes Trocknungsprogramm bestimmte Dauer t_{prog} mit einer gewünschten Trocknungsprogrammdauer tₛₑₜ verglichen wird und dann von der Steuereinrichtung veranlasst ein diese gewünschte Trocknungsprogrammdauer tₛₑₜ ermöglichendes Trocknungsprogramm durchgeführt wird. Insbesondere kann eine zunächst voreingestellte. Trocknungsprogrammdauer tₛₑₜ eines gegebenen Trocknungsprogramms entsprechend verändert werden. Vorzugsweise können hierbei Art und Menge der zu trocknenden Wäschestücke berücksichtigt werden.

In einer besonders bevorzugten Ausführungsform der Erfindung ist der Trockner daher als Waschtrockner mit einem Laugenbehälter ausgestaltet, in dem als Trocknungskammer eine im Laugenbehälter drehbar gelagerte Trommel vorhanden ist. Hierbei ist es besonders bevorzugt, dass mindestens ein Betauungssensor in einer Laugenbehälterwand angeordnet ist. Vorteilhaft sind in der Laugenbehälterwand mindestens zwei Betauungssensoren angeordnet.

In einer Ausführungsform der Erfindung, bei welcher ein Trocknungsprozess besonders gut gesteuert werden kann, sind ein erster Betauungssensor in einer vorderen Laugenbehälterwand, ein zweiter Betauurigssensor in einer oberen Laugenbehälterwand und ein dritter Betauungssensor in einer hinteren Laugenbehälterwand angeordnet.

Erfindungsgemäß ist es bevorzugt, dass mindestens ein Betauungssensor oberhalb einer Drehachse der Trommel angeordnet ist.

Der in Ausführungsformen der Erfindung eingesetzte optische Betauungssensor weist vorzugsweise eine erste Grenzfläche und eine zweite Grenzfläche auf, wobei die Grenzflächen so ausgebildet und so zueinander angeordnet sind, dass das von einer Lichteinleitungsfaser in den Betauungssensor eingekoppelte Licht auf die erste Grenzfläche auftrifft und von dieser auf die zweite Grenzfläche reflektiert wird und das reflektierte Licht in eine Lichtableitungsfaser ausgekoppelt wird. Hierbei sind die Lichteinleitungsfaser und die Lichtabteitungsfaser, welche im Allgemeinen Glasfasern umfassen, im Allgemeinen mit einer weiteren Außenfläche (im Folgenden als "Basisfläche" bezeichnet) des Betauungssensors verbunden. Das Licht wird von der Lichteinleitungsfaser vorzugsweise senkrecht zu einer von den Grenzflächen unterschiedlichen Basisfläche eingekoppelt und das reflektierte Licht vorzugsweise senkrecht zu der Basisfläche ausgekoppelt.

Der optische Betauungssensor kann darüber hinaus sehr unterschiedliche Formen aufweisen. Vorzugsweise werden diese Formen beispielsweise bei der Anwendung in einem Waschtrockner so ausgewählt, dass der mindestens eine Betauungssensor mit einer Laugenbehälterwand bündig angeordnet ist. Dann sollte das Risiko einer Verunreinigung des Sensors besonders gering sein.

Das für den optischen Betauungssensor verwendete Material sowie Form und Anordnung der Grenzflächen und Lichteinleitungsfaser und Lichtableitungsfaser sind vorzugsweise so gewählt, dass im betauungsfreien Zustand das von der Lichteinleitungsfaser in den Betauungssensor eingekoppelte Licht möglichst ohne Streuverluste zur Lichtableitungsfaser reflektiert wird und vollständig detektiert werden kann.

Bei der Betauung eines optischen Betauungssensors ändern sich dessen optische Eigenschaften. Wird eine mit Licht beaufschlagte Grenzfläche des optischen Betauungssensors betaut, wird das eingekoppelte Licht nicht mehr vollständig reflektiert, sondern an der Grenzfläche teilweise gebrochen und aus dem optischen Betauungssensor nach außen abgestrahlt. Dadurch nimmt die an der Lichtableitungsfaser ankommende Lichtintensität ab, wobei die Intensitätsabnahme ein Maß für eine Betauung der Grenzfläche des optischen Betauungssensors ist.

Der optische Betauungssensor umfasst im Allgemeinen einen Sensorkopf, der vorzugsweise einstückig aus einem Material wie Glas oder einem Kunststoff wie Polycarbonat oder Polymethylmethacrylat hergestellt ist. An den Sensorkopf sind die Lichteinleitungs- und Lichtableitungsfaser, allgemein als Lichtwellenleiter benennbar, angeschlossen. Vorzugsweise sind hierbei die Brechungsindices von Sensorkopf und Lichtwellenleitern identisch. Ein geeigneter Sensorkopf hat vorteilhafterweise ein Volumen von 10 bis 50 mm³ und bevorzugt von 20 bis 40 mm³.

Der Brechungsindex des Materials des Sensors ist im Allgemeinen vom eingesetzten Material, der Wellenlänge des verwendeten Lichts und der Temperatur abhängig. Da sich die Temperatur in einem Trockner ändert, wird vorzugsweise für den optischen Betauungssensor ein Material gewählt, dessen Brechungsindex möglichst wenig von der Temperatur abhängig ist.

Da die für den Betrieb des optischen Betauungssensors wichtigen optischen Eigenschaften je nach verwendetem Material von der Temperatur abhängen, kann es für präzise Messungen sinnvoll sein, diese Temperaturabhängigkeit zu berücksichtigen und entsprechende Arbeitskurven in der Steuereinheit des Trockners zu hinterlegen. Zur Temperaturbestimmung könnte beispielsweise ein im Allgemeinen im Trockner ebenfalls vorhandener Temperatursensor herangezogen werden.

Erfindungsgemäß wird als Trockner vorzugsweise ein Waschtrockner eingesetzt. Im Allgemeinen weist ein Waschtrockner einen Wärmetauscher auf, in dem die in der feuchtwarmen Luft aus der Trocknungskammer enthaltene Feuchtigkeit kondensiert werden kann, wobei der Wärmetauscher mit Kühlluft, Kühlwasser, oder bei Verwendung einer Wärmepumpe mit einem Kältemittel der Wärmepumpe, betrieben wird.

Wenn hierin von "Heizung" die Rede ist, ist damit die im Prozessluftkanal angeordnete Heizung für die Luft (Prozessluft) gemeint. Darüber hinaus weist ein Waschtrockner im Allgemeinen auch eine Heizung für die direkte Erwärmung einer wässrigen Flüssigkeit wie z.B. einer Waschlauge auf. Diese hierin als Wasserheizung bezeichnete Heizung ist im Allgemeinen im Laugenbehälter unterhalb der Trommel angeordnet.

Im Allgemeinen weist ein Waschtrockner ein Wasserzuleitungssystem auf, mit welchem Wasser durch eine im Allgemeinen vorhandene Einspülschale geleitet werden kann, aus der Waschmittel- oder Waschhilfsmittelportionen in den Waschtrockner gegeben werden können. Ein Waschtrockner weist überdies im Allgemeinen ein am Boden des Laugenbehälters angeordnetes Laugenablaufsystem mit einer Laugenpumpe auf sowie im Allgemeinen auch Wäschemitnehmer und/oder Schöpfvorrichtungen. Vorzugsweise enthält ein Waschtrockner im Laugenbehälter auch einen Drucksensor, der vorzugsweise in einem unteren Bereich des Laugenbehälters angeordnet ist, so dass der Druck einer im Laugenbehälter vorhandenen wässrigen Flüssigkeit gemessen werden kann.

Gegenstand der Erfindung ist außerdem ein Verfahren zum Betrieb eines Trockners, umfassend eine Trocknungskammer zur Aufnahme von Wäschestücken, einen Feuchtesensor, eine Steuereinrichtung und einen Prozessluftkanal, in dem sich eine Heizung zur Erwärmung von Luft und ein Gebläse befinden, wobei als Feuchtesensor außerhalb der Trocknungskammer mindestens ein optischer Betauungssensor angeordnet ist, umfassend die Schritte
(a) Erwärmen von Luft durch Betreiben der Heizung;
(b) Einleiten der erwärmten Luft in die Trocknungskammer;
(c) Inkontaktbringen der erwärmten Luft mit dem mindestens einen Betauungssensor;
(d) Messung der Betauung des Betauungssensors zu mindestens einem Zeitpunkt tₛ;
(e) Vergleich der zum Zeitpunkt tₛ gemessenen Betauung des Betauungssensors mit einer einem in der Steuereinrichtung hinterlegten Zusammenhang zwischen einem Betauungsgrad des Betauungssensors zu einem Zeitpunkt tₛ und einer Dauer t_{prog} des Trocknungsprogramms; und
(f) Bestimmung der Dauer t_{prog} des Trocknungsprogramms.

In einer bevorzugten Ausführungsform des erfindungsgemäßen Verfahrens zum Betrieb eines Trockners wird
(i) in einer ersten Trocknungsphase, in welcher der Betauungsgrad des Betauungssensors mit der Zeit zunimmt, die zum Zeitpunkt tₛ₁ gemessene Betauung des Betauungssensors mit dem für die erste Trocknungsphase in der Steuereinrichtung hinterlegten Zusammenhang zwischen einem Betauungsgrad des Betauungssensors zu einem Zeitpunkt tₛ und einer Dauer t_{prog} des Trocknungsprogramms verglichen und in Hinblick auf eine Bestimmung der Dauer t_{prog} des Trocknungsprogramms ausgewertet; und/oder
(ii) in einer zweiten Trocknungsphase, in welcher der Betauungsgrad des Betauungssensors mit der Zeit abnimmt, die zum Zeitpunkt tₛ₂>tₛ₁ gemessene Betauung des Betauungssensors mit dem für die zweite Trocknungsphase in der Steuereinrichtung hinterlegten Zusammenhang zwischen einem Betauungsgrad des Betauungssensors zu einem Zeitpunkt tₛ und einer Dauer t_{prog} des Trocknungsprogramms verglichen und in Hinblick auf eine Bestimmung der Dauer t_{prog} des Trocknungsprogramms ausgewertet.

Vorzugsweise ist hierbei in der Steuereinrichtung die Dauer t_{prog} des Trocknungsprogramms für unterschiedliche Werte einer zu erzielenden Restfeuchte der Wäschestücke hinterlegt.

Vorzugsweise wird in der Steuereinrichtung ein Zeitpunkt t₀ ermittelt, zu welchem die Betauung des Betauungssensors eine vorbestimmte Betauung B₀ erreicht hat, und die Dauer t_{prog} des Trocknungsprogramms wird aus dem Zeitpunkt t₀ bestimmt.

Vorzugsweise ist die Steuereinrichtung so ausgestaltet, dass ein Trocknungsprogramm nach Ablauf der Zeit t_{prog} beendet wird. Alternativ hierzu kann nach Ermittlung der Zeit t_{prog} ein Trocknungsprogramm so ausgestaltet und durchgeführt werden, dass eine von einem Benutzer vorgegebene Zeitdauer für ein Trocknungsprogramm eingehalten wird.

Besonders bevorzugt ist der Trockner als Waschtrockner mit einem Laugenbehälter ausgestaltet, in dem als Trocknungskammer eine im Laugenbehälter drehbar gelagerte Trommel vorhanden ist.

Die Erfindung hat zahlreiche Vorteile. Im erfindungsgemäßen Trockner und im Verfahren zu seinem Betrieb kann der Trocknungsprozess auf sehr effiziente Weise verfolgt werden, so dass ein Trocknungsverfahren bei Erreichen einer gewünschten Restfeuchte der zu trocknenden Wäschestücke automatisch beendet werden kann. Hierdurch kann auf energieeffiziente Weise leicht ein gewünschtes Trocknungsergebnis erzielt werden. Überdies ist hierzu der Betrieb des erfindungsgemäßen Trockners vergleichsweise unanfällig für Verunreinigungen des Sensors, da der Sensor leicht vor jedem Trocknungsprozess kalibriert werden kann. Dies geht insbesondere sehr gut, da der Betauungssensor ein optischer Betauungssensor ist. Überdies funktioniert die Erfindung besonders gut, wenn der Trockner als Waschtrockner ausgestaltet ist, insbesondere wenn in Ausführungsformen der Erfindung mindestens ein Betauungssensor in eine Laugenbehälterwand integriert ist.

Die Erfindung wird im Folgenden anhand eines in der beigefügten Zeichnung gezeigten beispielhaften Trockners weiter erläutert. Der Trockner ist hier als Waschtrockner ausgestaltet. Andere Ausführungsformen als die dargestellten sind denkbar.

Der in der Figur als Trockner gezeigte Waschtrockner 1 weist einen Laugenbehälter 3 mit einer vorderen Laugenbehälterwand 15, einer oberen Laugenbehälterwand 16 und einer hinteren Laugenbehälterwand 17 auf. Im Laugenbehälter 3 ist eine um eine im Wesentlichen horizontale Achse 27 drehbar gelagerte Trommel 2 als Trocknungskammer angeordnet, in der sich zu trocknende Wäschestücke 4 befinden. In der vorderen Laugenbehälterwand 15 ist ein vorderer Betauungssensor 10, in der oberen Laugenbehälterwand 16 ist ein oberer Betauungssensor 11 und in der hinteren Laugenbehälterwand 17 ist ein hinterer Betauungssensor 12 angeordnet. Hierbei handelt es sich um optische Betauungssensoren. Die optischen Betauungssensoren 10, 11 und 12 befinden sich in einem oberen Teil des Laugenbehälters 3, d.h. oberhalb der im Wesentlichen horizontal angeordneten Drehachse 27. Die Betauungssensoren 10, 11 und 12 sind jeweils über optische Fasern 30 mit einer Kontrolleinheit 26 für die Betauungssensoren, welche mit einer Steuereinrichtung 18 des Trockners kommuniziert, verbunden. Hierbei umfasst eine optische Faser 30 hier nicht näher gezeigt zwei Fasern, eine Lichtzuleitungsfaser für das dem jeweiligen Betauungssensor zugeleitete Licht sowie eine Lichtableitungsfaser für das aus dem jeweiligen Betauungssensor abgeleitete Licht. Für jeden Betauungssensor ist der Unterschied in der im Allgemeinen wellenlängenabhängigen Intensität zwischen zugeleitetem und abgeleitetem Licht ein Maß für die Betauung des optischen Betauungssensors 10,11,12.

Der Laugenbehälter 3 ist ansonsten über eine Laugenablaufleitung 19 mit einer Laugenpumpe 14 verbunden, welche eine wässrige Flüssigkeit 28, z.B. bei der Trocknung anfallendes Kondensat, aus dem Laugenbehälter 3 über eine Abwasserleitung 13 nach außerhalb des Waschtrockners entsorgen kann. Die Trommel 2 wird mittels eines Antriebsmotors 29 angetrieben.

Die Trommel 2 wird durch eine Befüllöffnung 22 mit zu trocknenden Wäschestücken 4 beladen. Um im Waschtrockner 1 Wäschestücke waschen zu können, ist der Waschtrockner 1 über ein Wasserzuleitungssystem 20 mit einer hier nicht gezeigten externen Wasserversorgung verbunden. Das Wasserzuleitungssystem 20 ist über ein Ventil 9 mit einer Einspülschale 21 verbunden, aus der mit Hilfe von Wasser aus dem Wasserzuleitungssystem 20 Waschmittel- oder Waschhilfsmittelportionen in den Laugenbehälter 3 befördert werden können. Dies erfolgt vorliegend über einen Teil eines Prozessluftkanals 5 und eine Manschette 23.

Zur Trocknung von feuchter Wäsche in der Trommel 2 wird im Waschtrockner 1 der Figur, der nach dem Umluftprinzip arbeitet, die mittels einer Heizung 7 erhitzte Luft ("Prozessluft") in einem Prozessluftkanal 5 durch ein Gebläse 6 befördert. Hierbei tritt trockene erwärmte Prozessluft 25 über die Manschette 23 in den Laugenbehälter 3 bzw. die Trommel 2. Nach Durchgang durch die Trommel 2 und Trocknung von in dieser befindlichen feuchten Wäschestücken 4 gelangt die dann feuchtwarme Prozessluft 31 durch einen hinteren Ausgang 24 aus dem Laugenbehälter 3. Bei der hier gezeigten Ausführungsform gelangt die feuchtwarme Prozessluft 31 an einen Wärmetauscher 8, wo die in ihr enthaltene Feuchtigkeit aufgrund der Abkühlung der Prozessluft kondensieren und in einem hier nicht gezeigten Kondensatbehälter aufgefangen werden kann. Alternativ kann das Kondensat in den Laugenbehälter 3 fließen, von wo es über die Laugenablaufleitung 19 mit Hilfe der Laugenpumpe 14 über die Abwasserleitung 13 nach außerhalb des Waschtrockners entsorgt werden kann. Bei der hier gezeigten Ausführungsform wird anschließend das Kondensat 28 über die Laugenablaufleitung 19 mittels der Abwasserpumpe 14 aus dem Laugenbehälter 3 abgepumpt. In der Figur zeigt der kleine Pfeil die Fließrichtung des Kondensats an.

Die entfeuchtete Prozessluft fließt dann weiter im Prozessluftkanal 5 und kann wieder mittels der Heizung 7 erhitzt werden und als warme, trockene Prozessluft 25 über die Manschette 23 in die Trommel 2 gelangen usw.

Zur Durchführung des erfindungsgemäßen Verfahrens wird Luft zunächst mit der Heizung 7 erwärmt und die erwärmte trockene Luft 25 in die Trommel 2 eingeleitet. Anschließend wird die feuchtwarme Luft 31 aus der Trommel 2 mit den Betauungssensoren 10,11,12 in Kontakt gebracht und die Betauung der Sensoren zum Zeitpunkt tₛ gemessen. Anschließend wird die zum Zeitpunkt tₛ gemessene Betauung des Betauungssensors 10,11,12 mit einem in der Steuereinrichtung 18 hinterlegten Zusammenhang zwischen einem Betauungsgrad des Betauungssensors 10,11,12 zu einem Zeitpunkt tₛ und einer Dauer t_{prog} des Trocknungsprogramms verglichen und die Dauer t_{prog} des Trocknungsprogramms bestimmt. Hierbei kommen vorzugsweise zwei Verfahrensvarianten zur Anwendung ((i) bzw. (ii)), die auch kombiniert eingesetzt werden können:
(i) In einer ersten Trocknungsphase, in welcher der Betauungsgrad des Betauungssensors 10,11,12 mit der Zeit zunimmt, wird die zum Zeitpunkt tₛ₁ gemessene Betauung des Betauungssensors 10,11,12 mit dem für die erste Trocknungsphase in der Steuereinrichtung 18 hinterlegten Zusammenhang zwischen einem Betauungsgrad des Betauungssensors 10,11,12 zu einem Zeitpunkt tₛ und einer Dauer t_{prog} des Trocknungsprogramms verglichen und in Hinblick auf eine Bestimmung der Dauer t_{prog} des Trocknungsprogramms ausgewertet.
(ii) In einer zweiten Trocknungsphase, in welcher der Betauungsgrad des Betauungssensors 10,11,12 mit der Zeit abnimmt, wird die zum Zeitpunkt tₛ₂>tₛ₁ gemessene Betauung des Betauungssensors 10,11,12 mit dem für die zweite Trocknungsphase in der Steuereinrichtung 18 hinterlegten Zusammenhang zwischen einem Betauungsgrad des Betauungssensors 10,11,12 zu einem Zeitpunkt tₛ und einer Dauer t_{prog} des Trocknungsprogramms verglichen und in Hinblick auf eine Bestimmung der Dauer t_{prog} des Trocknungsprogramms ausgewertet.

Insbesondere wird in der Steuereinrichtung 18 ein Zeitpunkt t₀ ermittelt, zu welchem die Betauung des Betauungssensors 10,11,12 bzw. eines ausgewählten einer Mehrzahl von Betauungssensoren 10,11,12 eine vorbestimmte Betauung B₀ erreicht hat, und wird die Dauer t_{prog} des Trocknungsprogramms aus dem Zeitpunkt t₀ bestimmt.

Bei diesen Verfahren kann auch der Umstand ausgenutzt werden, dass bedingt durch die Strömungsrichtung der feuchtwarmen Prozessluft die einzelnen Betauungssensoren unterschiedlich betaut sein können. Dabei werden die Betauungssensoren 10, 11 und 12 in einer ersten Trocknungsphase (im Allgemeinen der Aufheizphase) allmählich mit Wasser betaut. Wenn in dieser ersten Phase die Betauung zu zwei unterschiedlichen Zeitpunkten gemessen wird, ergibt sich eine zeitliche Zunahme der Betauung. Im späteren Verlauf des Trocknungsverfahrens wird im Allgemeinen in einer zweiten Trocknungsphase die Betauung der Betauungssensoren abnehmen. Hierbei wird in der Regel zunächst die Betauung am vorderen Betauungssensor, dann am oberen Betauungssensor und schließlich am hinteren Betauungssensor abnehmen.

Die Prozessluft wird solange im Kreis geführt, bis ein gewünschter Trocknungsgrad, d.h. Restfeuchte der Wäschestücke, erreicht ist. Dann wird das Trocknungsverfahren, durch die Steuereinrichtung veranlasst, beendet.

### Bezugszeichenliste

- 1: Waschtrockner
- 2: Trommel
- 3: Laugenbehälter
- 4: Wäschestücke
- 5: Prozessluftkreislauf
- 6: Gebläse
- 7: Heizung, Luftheizung
- 8: Wärmetauscher
- 9: Wasserventil
- 10: vorderer Betauungssensor
- 11: oberer Betauungssensor
- 12: hinterer Betauungssensor
- 13: Abwasserleitung
- 14: Abwasserpumpe
- 15: vordere Laugenbehälterwand
- 16: obere Laugenbehälterwand
- 17: hintere Laugenbehälterwand
- 18: Steuereinrichtung
- 19: Laugenablaufleitung
- 20: Wasserzuleitungssystem
- 21: Einspülschale
- 22: Befüllöffnung
- 23: Manschette
- 24: hinterer Ausgang (aus dem Laugenbehälter)
- 25: Trockene, warme Prozessluft
- 26: Kontrolleinheit für Betauungssensoren
- 27: Drehachse der Trommel
- 28: wässrige Flüssigkeit, z.B. Kondensat
- 29: Antriebsmotor
- 30: optische Faser(n) (Lichtwellenleiter)
- 31: feuchtwarme Prozessluft

## Patentansprüche

1. Trockner (1), umfassend eine Trocknungskammer (2) zur Aufnahme von Wäschestücken (4), einen Feuchtesensor (10,11,12), eine Steuereinrichtung (18) und einen Prozessluftkanal (5), in dem sich eine Heizung (7) zur Erwärmung von Luft und ein Gebläse (6) befinden, wobei als Feuchtesensor (10,11,12) außerhalb der Trocknungskammer (2) mindestens ein optischer Betauungssensor (10,11,12) angeordnet ist, **dadurch gekennzeichnet, dass** in der Steuereinrichtung (18) ein Zusammenhang zwischen einem Betauungsgrad des Betauungssensors (10,11,12) zu einem Zeitpunkt tₛ in einem Trocknungsprogramm und einer Dauer t_{prog} des Trocknungsprogramms hinterlegt ist.

2. Trockner (1) nach Anspruch 1, **dadurch gekennzeichnet, dass** der Trockner (1) als Waschtrockner mit einem Laugenbehälter (3) ausgestaltet ist, in dem als Trocknungskammer (2) eine im Laugenbehälter (3) drehbar gelagerte Trommel (2) vorhanden ist.

3. Trockner (1) nach Anspruch 2, **dadurch gekennzeichnet, dass** der mindestens eine Betauungssensor (10,11,12) in einer Laugenbehälterwand (15, 16, 17) angeordnet ist.

4. Trockner (1) nach Anspruch 3, **dadurch gekennzeichnet, dass** in der Laugenbehälterwand (15,16,17) mindestens zwei Betauungssensoren (10,11,12) angeordnet sind.

5. Trockner (1) nach Anspruch 4, **dadurch gekennzeichnet, dass** ein erster Betauungssensor (10) in einer vorderen Laugenbehälterwand (15), ein zweiter Betauungssensor (11) in einer oberen Laugenbehälterwand (16) und ein dritter Betauungssensor (12) in einer hinteren Laugenbehälterwand (17) angeordnet sind.

6. Trockner (1) nach einem der Ansprüche 1 bis 5, **dadurch gekennzeichnet, dass** mindestens ein Betauungssensor (10,11,12) oberhalb einer Drehachse (27) der Trommel (2) angeordnet ist.

7. Trockner nach einem der Ansprüche 2 bis 6, **dadurch gekennzeichnet**, das der mindestens eine Betauungssensor (10,11,12) mit einer Laugenbehälterwand (15,16,17) bündig angeordnet ist.

8. Trockner (1) nach Anspruch 1, **dadurch gekennzeichnet, dass** der optische Betauungssensor (10,11,12) eine erste Grenzfläche und eine zweite Grenzfläche aufweist, wobei die Grenzflächen so ausgebildet und so zueinander angeordnet sind, dass das von einer Lichteinleitungsfaser (30) in den Betauungssensor (10,11,12) eingekoppelte Licht auf die erste Grenzfläche auftrifft und von dieser auf die zweite Grenzfläche reflektiert wird und das reflektierte Licht in eine Lichtableitungsfaser (30) ausgekoppelt wird.

9. Trockner (1) nach einem der Ansprüche 1 bis 8, **dadurch gekennzeichnet, dass** der Zusammenhang zwischen Betauungsgrad und der Dauer t_{prog} des Trocknungsprogramms für unterschiedliche Beladungsmengen mit Wäschestücken (4) hinterlegt ist.

10. Trockner (1) nach einem der vorhergehenden Ansprüche, **dadurch gekennzeichnet, dass** der Trockner (1) als Waschtrockner (1) mit einem Laugenbehälter (3) ausgestaltet ist, in dem als Trocknungskammer (2) eine im Laugenbehälter (3) drehbar gelagerte Trommel (2) vorhanden ist.

11. Verfahren zum Betrieb eines Trockners (1), umfassend eine Trocknungskammer (2) zur Aufnahme von Wäschestücken (4), einen Feuchtesensor (10,11,12), eine Steuereinrichtung (18) und einen Prozessluftkanal (5), in dem sich eine Heizung (7) zur Erwärmung von Luft und ein Gebläse (6) befinden, wobei außerhalb der Trocknungskammer (2) mindestens ein optischer Betauungssensor (10,11,12) angeordnet ist, umfassend die Schritte:
(a) Erwärmen von Luft durch Betrieb der Heizung (7);
(b) Einleiten der erwärmten Luft in die Trocknungskammer (2);
(c) Inkontaktbringen der erwärmten Luft mit dem mindestens einen Betauungssensor (10,11,12);
(d) Messung der Betauung des Betauungssensors (10,11,12) zu mindestens einem Zeitpunkt tₛ; **gekennzeichnet durch**:
(e) Vergleich der zum Zeitpunkt tₛ gemessenen Betauung des Betauungssensors (10,11,12) mit einem in der Steuereinrichtung (18) hinterlegten Zusammenhang zwischen einem Betauungsgrad des Betauungssensors (10,11,12) zu einem Zeitpunkt tₛ und einer Dauer t_{prog} des Trocknungsprogramms; und
(f) Bestimmung der Dauer t_{prog} des Trocknungsprogramms.

12. Verfahren zum Betrieb eines Trockners (2) nach Anspruch 11, **dadurch gekennzeichnet, dass**
(i) in einer ersten Trocknungsphase, in welcher der Betauungsgrad des Betauungssensors (10,11,12) mit der Zeit zunimmt, die zum Zeitpunkt tₛ₁ gemessene Betauung des Betauungssensors (10,11,12) mit dem für die erste Trocknungsphase in der Steuereinrichtung (18) hinterlegten Zusammenhang zwischen einem Betauungsgrad des Betauungssensors (10,11,12) zu einem Zeitpunkt tₛ und einer Dauer t_{prog} des Trocknungsprogramms verglichen und in Hinblick auf eine Bestimmung der Dauer t_{prog} des Trocknungsprogramms ausgewertet wird; und/oder
(ii) in einer zweiten Trocknungsphase, in welcher der Betauungsgrad des Betauungssensors (10,11,12) mit der Zeit abnimmt, die zum Zeitpunkt tₛ₂>tₛ₁ gemessene Betauung des Betauungssensors (10,11,12) mit dem für die zweite Trocknungsphase in der Steuereinrichtung (18) hinterlegten Zusammenhang zwischen einem Betauungsgrad des Betauungssensors (10,11,12) zu einem Zeitpunkt tₛ und einer Dauer t_{prog} des Trocknungsprogramms verglichen und in Hinblick auf eine Bestimmung der Dauer t_{prog} des Trocknungsprogramms ausgewertet wird.

13. Verfahren nach einem der Ansprüche 11 und 12, **dadurch gekennzeichnet, dass** in der Steuereinrichtung (18) die Dauer t_{prog} des Trocknungsprogramms für unterschiedliche Werte einer zu erzielenden Restfeuchte der Wäschestücke (4) hinterlegt ist.

14. Verfahren nach einem der Ansprüche 11 bis 13, **dadurch gekennzeichnet, dass** in der Steuereinrichtung (18) ein Zeitpunkt t₀ ermittelt wird, zu welchem die Betauung des Betauungssensors (10,11,12) eine vorbestimmte Betauung B₀ erreicht hat, und die Dauer t_{prog} des Trocknungsprogramms aus dem Zeitpunkt t₀ bestimmt wird.

## Claims

1. Dryer (1) comprising a drying chamber (2) for receiving items of laundry (4), a moisture sensor (10, 11, 12), a control facility (18) and a process air duct (5), in which a heater (7) for heating up air and a fan (6) are disposed, wherein at least one optical condensation sensor (10, 11, 12) is arranged outside of the drying chamber (2) as the moisture sensor (10, 11, 12), **characterised in that** a relation between a degree of condensation of the condensation sensor (10, 11, 12) at a time instant tₛ in a drying program and a duration t_{prog} of the drying program is stored in the storage facility (18).

2. Dryer (1) according to claim 1, **characterised in that** the dryer (1) is embodied as a washer-dryer with an outer tub (3), in which a drum (2) supported rotatably in the outer tub (3) exists as a drying chamber (2).

3. Dryer (1) according to claim 2, **characterised in that** the at least one condensation sensor (10, 11, 12) is arranged in an outer tub wall (15, 16, 17).

4. Dryer (1) according to claim 3, **characterised in that** at least two condensation sensors (10, 11, 12) are arranged in the outer tub wall (15, 16, 17).

5. Dryer (1) according to claim 4, **characterised in that** a first condensation sensor (10), a second condensation sensor (11) and a third condensation sensor (12) are arranged respectively in a front outer tub wall (15), in an upper outer tub wall (16) and in a rear outer tub wall (17).

6. Dryer (1) according to one of claims 1 to 5, **characterised in that** at least one condensation sensor (10, 11, 12) is arranged above an axis of rotation (27) of the drum (2).

7. Dryer according to one of claims 2 to 6, **characterised in that** the at least one condensation sensor (10, 11, 12) is arranged flush with an outer tub wall (15, 16, 17).

8. Dryer (1) according to claim 1, **characterised in that** the optical condensation sensor (10, 11, 12) has a first boundary surface and a second boundary surface, wherein the boundary surfaces are embodied and arranged with respect to each other such that the light injected into the condensation sensor (10, 11, 12) by a light-introducing fibre (30) strikes the first boundary surface and is reflected by this onto the second boundary surface and the reflected light is decoupled into a light-outputting fibre (30).

9. Dryer (1) according to one of claims 1 to 8, **characterised in that** the relation between degree of condensation and the duration t_{prog} of the drying program is stored for different load quantities with items of laundry (4).

10. Dryer (1) according to one of the preceding claims, **characterised in that** the dryer (1) is embodied as a washer-dryer (1) with an outer tub (3), in which a drum (2) supported rotatably in the outer tub (3) exists as a drying chamber (2).

11. Method for operating a dryer (1), comprising a drying chamber (2) for receiving items of laundry (4), a moisture sensor (10, 11, 12), a control facility (18) and a process air duct (5), in which a heater (7) for heating up air and a fan (6) are disposed, wherein at least one optical condensation sensor (10, 11, 12) is arranged outside of the drying chamber (2), comprising the steps:
(a) heating up air by operating the heater (7);
(b) introducing the heated-up air into the drying chamber (2);
(c) bringing the heated-up air into contact with the at least one condensation sensor (10, 11, 12);
(d) measuring the condensation of the condensation sensor (10, 11, 12) at at least one time instant tₛ; **characterised by**:
(e) comparing the condensation of the condensation sensor (10, 11, 12) measured at time instant tₛ with a relation between a degree of condensation of the condensation sensor (10, 11, 12) at a time instant tₛ and a duration t_{prog} of the drying program stored in the control facility (18); and
(f) determining the duration t_{prog} of the drying program.

12. Method for operating a dryer (2) according to claim 11, **characterised in that**
(i) in a first drying phase, in which the degree of condensation of the condensation sensor (10, 11, 12) increases with time, the condensation of the condensation sensor (10, 11, 12) measured at time instant tₛ₁ is compared with the relation between a degree of condensation of the condensation sensor (10, 11, 12) at a time instant tₛ and a duration of the drying program stored in the control facility (18) for the first drying phase and is evaluated in respect of determining the duration t_{prog} of the drying program; and/or
(ii) in a second drying phase, in which the degree of condensation of the condensation sensor (10, 11, 12) decreases with time, the condensation of the condensation sensor (10, 11, 12) measured at time instant tₛ₂>tₛ₁ is compared with the relation between a degree of condensation of the condensation sensor (10, 11, 12) at a time instant tₛ and a duration t_{prog} of the drying program stored in the control facility (18) for the second drying phase and is evaluated in respect of determining the duration t_{prog} of the drying program.

13. Method according to one of claims 11 and 12, **characterised in that** the duration t_{prog} of the drying program for different values of a residual moisture of the items of laundry (4) to be achieved is stored in the control facility (18).

14. Method according to one of claims 11 to 13, **characterised in that** a time instant to, at which the condensation of the condensation sensor (10, 11, 12) has reached a predetermined condensation B₀, is determined in the control facility (18) and the duration t_{prog} of the drying program is determined from the time instant to.

## Revendications

1. Séchoir (1) comprenant une chambre de séchage (2) destinée à recevoir du linge (4), un capteur d'humidité (10, 11, 12), un dispositif de commande (18) et un conduit d'air de traitement (5) dans lequel se trouvent un chauffage (7) destiné à réchauffer l'air et une soufflante (6), sachant que comme capteur d'humidité (10, 11, 12), au moins un capteur de condensation optique (10, 11, 12) est disposé à l'extérieur de la chambre de séchage (2), **caractérisé en ce qu'**une relation entre un degré de condensation du capteur de condensation (10, 11, 12) à un instant tₛ durant un programme de séchage et une durée t_{prog} du programme de séchage est déposée dans le dispositif de commande (18).

2. Séchoir (1) selon la revendication 1, **caractérisé en ce que** le séchoir (1) est conçu comme lave-linge séchant avec une cuve de lavage (3) dans laquelle est prévu, comme chambre de séchage (2), un tambour (2) monté tournant dans la cuve de lavage (3).

3. Séchoir (1) selon la revendication 2, **caractérisé en ce que** le au moins un capteur de condensation (10, 11, 12) est disposé dans une paroi (15, 16, 17) de cuve de lavage.

4. Séchoir (1) selon la revendication 3, **caractérisé en ce qu'**au moins deux capteurs de condensation (10, 11, 12) sont disposés dans la paroi (15, 16, 17) de cuve de lavage.

5. Séchoir (1) selon la revendication 4, **caractérisé en ce qu'**un premier capteur de condensation (10) est disposé dans une paroi avant (15) de cuve de lavage, un deuxième capteur de condensation (11) est disposé dans une paroi supérieure (16) de cuve de lavage et un troisième capteur de condensation (12) est disposé dans une paroi arrière (17) de cuve de lavage.

6. Séchoir (1) selon l'une des revendications 1 à 5, **caractérisé en ce qu'**au moins un capteur de condensation (10, 11, 12) est disposé au-dessus d'un axe de rotation (27) du tambour (2).

7. Séchoir (1) selon l'une des revendications 2 à 6, **caractérisé en ce que** le au moins un capteur de condensation (10, 11, 12) est disposé en affleurement avec une paroi (15, 16, 17) de cuve de lavage.

8. Séchoir (1) selon la revendication 1, **caractérisé en ce que** le capteur de condensation optique (10, 11, 12) comporte une première interface et une deuxième interface, lesdites interfaces étant réalisées et disposées l'une par rapport à l'autre de telle sorte que la lumière envoyée dans le capteur de condensation (10, 11, 12) par une fibre optique d'entrée (30) tombe sur la première interface et est réfléchie par celle-ci- sur la deuxième interface et que la lumière réfléchie est renvoyée dans une fibre optique de sortie (30).

9. Séchoir (1) selon l'une des revendications 1 à 8, **caractérisé en ce que** la relation entre le degré de condensation et la durée t_{prog} du programme de séchage est déposée pour différentes charges de linge (4).

10. Séchoir (1) selon l'une des revendications précédentes, **caractérisé en ce que** le séchoir (1) est conçu comme lave-linge séchant (1) avec une cuve de lavage (3) dans laquelle est prévu, comme chambre de séchage (2), un tambour (2) monté tournant dans la cuve de lavage (3).

11. Procédé de fonctionnement d'un séchoir (1) comprenant une chambre de séchage (2) destinée à recevoir du linge (4), un capteur d'humidité (10, 11, 12), un dispositif de commande (18) et un conduit d'air de traitement (5) dans lequel se trouvent un chauffage (7) destiné à réchauffer l'air et une soufflante (6), sachant qu'au moins un capteur de condensation optique (10, 11, 12) est disposé à l'extérieur de la chambre de séchage (2), le procédé comprenant les étapes suivantes :
(a) un réchauffement de l'air par utilisation du chauffage (7) ;
(b) une introduction de l'air réchauffé dans la chambre de séchage (2) ;
(c) une mise en contact de l'air réchauffé avec le au moins un capteur de condensation (10, 11, 12) ;
(d) une mesure de la condensation du capteur de condensation (10, 11, 12) à au moins un instant tₛ ; **caractérisé par**
(e) une comparaison de la condensation du capteur de condensation (10, 11, 12) mesurée à l'instant tₛ avec une relation déposée dans le dispositif de commande (18) entre un degré de condensation du capteur de condensation (10, 11, 12) à un instant tₛ et une durée t_{prog} du programme de séchage ; et
(f) une détermination de la durée t_{prog} du programme de séchage.

12. Procédé de fonctionnement d'un séchoir (2) selon la revendication 11, **caractérisé en ce que**
(i) dans une première phase de séchage dans laquelle le degré de condensation du capteur de condensation (10, 11, 12) augmente avec le temps, la condensation du capteur de condensation (10, 11, 12) mesurée à l'instant tₛ est comparée avec la relation déposée dans le dispositif de commande (18) pour la première phase de séchage entre un degré de condensation du capteur de condensation (10, 11, 12) à un instant tₛ et une durée t_{prog} du programme de séchage et évaluée en vue de déterminer la durée t_{prog} du programme de séchage ; et/ou
(ii) dans une seconde phase de séchage dans laquelle le degré de condensation du capteur de condensation (10, 11, 12) diminue avec le temps, la condensation du capteur de condensation (10, 11, 12) mesurée à l'instant tₛ₂ > tₛ₁ est comparée avec la relation déposée dans le dispositif de commande (18) pour la seconde phase de séchage entre un degré de condensation du capteur de condensation (10, 11, 12) à un instant tₛ et une durée t_{prog} du programme de séchage et évaluée en vue de déterminer la durée t_{prog} du programme de séchage.

13. Procédé selon l'une des revendications 11 et 12, **caractérisé en ce que** la durée t_{prog} du programme de séchage est déposée dans le dispositif de commande (18) pour différentes valeurs d'une humidité résiduelle du linge (4) à obtenir.

14. Procédé selon l'une des revendications 11 à 13, **caractérisé en ce qu'**un instant t₀ est déterminé dans le dispositif de commande (18), instant où la condensation du capteur de condensation (10, 11, 12) a atteint une condensation prédéterminée B₀, et **en ce que** la durée t_{prog} du programme de séchage est déterminée à partir de l'instant tₒ.
